# EUROPÄISCHE PATENTSCHRIFT

(11) **EP 0 234 417 B1**
(45) Veröffentlichungstag und Bekanntmachung des Hinweises auf die Patenterteilung: **11.12.1991**
(21) Anmeldenummer: 87101924.6
(22) Anmeldetag: 11.02.1987
(51) Int. Cl.: H01B 13/08, B65B 11/00

(54) **Bandagiermaschine**
Banding machine
Machine à bander

(30) Priorität: 13.02.1986 DE 3604509
(43) Veröffentlichungstag der Anmeldung: 02.09.1987
(73) Patentinhaber: DVT-Verpackungstechnik GmbH & Co. KG, D-5804 Herdecke (DE)
(72) Erfinder: Burghoff,Friedhelm, D-5609 Hueckeswagen (DE); Reiners,Herbert, D-5630 Remscheid 11 (DE)
(74) Vertreter: Patentanwälte Dr. Solf & Zapf

(56) Entgegenhaltungen:
- EP-A- 0 152 960
- DE-B- 1 013 343
- US-A- 3 099 190

## Beschreibung

Die Erfindung betrifft eine Bandagiermaschine zum Umwickeln von langgestreckten Produkten, wie Schläuche, Kabel oder Rohre, mit einem bandförmigen Material, mit einer Wickelscheibe, die um eine zur Scheibenfläche senkrechte Drehachse rotierend antreibbar ist und eine mit der Drehachse fluchtende Öffnung zum Durchführen des langgestreckten Produktes in Richtung der Drehachse aufweist, mit einer auf der Wickelscheibe um eine zu deren Drehachse parallele Achse drehbar gelagerten Wickeltrommel für das bandförmige Material sowie mit einem auf der Wickelscheibe angeordneten Umlenkdorn, wobei zur Umlenkung des bandförmigen Materials in Richtung des zu umwickelnden Produktes die Längsachse des Umlenkdorns einen Winkel α mit der Drehachse der Wickeltrommel einschließt.

Bei derartigen Bandagiermaschinen ist durch die parallele Anordnung der Drehachsen der Wickelscheibe und der Wickeltrommel mindestens ein Umlenkdorn erforderlich, der das bandförmige Material aufgrund seiner Ausrichtung (Winkel α zur Drehachse der Wickeltrommel) um einen Winkel 2α in Richtung des zu umwickelnden Produktes umlenkt. Der Umlenkdorn ist hierzu üblicherweise als zylindrischer Stift ausgebildet, der auf der Wickelscheibe in der gewünschten Winkelanordnung starr befestigt ist, so daß das bandförmige Material während des Wickelvorganges reibend über die Oberfläche des Umlenkdorns geführt wird. Bei textilen Bändern funktioniert dies problemlos, da zwischen dem Band und der glatten Umfangsfläche des Umlenkdorns nur eine geringe Reibung entsteht und da textile Bänder relativ hohe Zugkräfte schadlos aufnehmen können. Hierbei können Wickelscheibendrehzahlen von 500 bis 600 Umdrehungen pro Minute erreicht werden. Insbesondere bei der Herstellung von Kabeln oder Schläuchen kommt es jedoch häufig vor, daß die Produkte mit Rohgummistreifen umwickelt werden müssen. Dabei entsteht aber zwischen dem stillstehenden Umlenkdorn und dem Rohgummistreifen eine hohe Reibung, so daß es aufgrund der Empfindlichkeit des Gummimaterials und durch die zur Überwindung der Reibung erforderlichen hohen Zugkräfte zu Deformationen oder gar zum Zerreißen des Rohgummibandes kommt. Zur Lösung dieses Problems ist es bekannt, die Oberfläche des Umlenkdornes mit einer Beschichtung, insbesondere einer Teflonbeschichtung, zu versehen, um die Reibung herabzusetzen. Damit werden jedoch nur Wickelscheibendrehzahlung von maximal 200 Umdrehungen pro Minute erreicht, wodurch die Fertigung sehr teuer wird. Weiterhin wurde versucht, den Umlenkdorn drehbeweglich zu lagern, was jedoch dazu führt, daß das bandförmige Material aufgrund seiner Winkelanordnung zur Längsachse des Umlenkdornes während des Wickelvorganges in Richtung der Längsachse des Umlenkdorns "wegwandert", was ebenfalls zu seiner Zerstörung führt. Diese Möglichkeit scheidet daher zur Lösung des aufgezeigten Problems von vornherein aus.

Eine spezielle Bandagiermaschine der gattungsgemäßen Art ist aus der DE-B-1 013 343 bekannt. Dieses Dokument beschreibt einen "Bandwickler" mit drei zur Drehachse eines Wickelkopfes parallelen Lagerbolzen, auf denen jeweils drei, d.h. folglich insgesamt neun, Bandrollen gelagert sind. Zur Führung und Umlenkung jedes Bandes dienen zylindrische Stifte, wobei das jeweilige Band - ausgehend von der jeweiligen Bandrolle - zunächst durch zwei parallel zur Bandrollenachse liegende Stifte, dann über einen mit der Bandrollenebene einen Winkel von 45° bzw. 135° einschließenden Umlenkstift und schließlich über einen parallel zur Bandrollenebene gerichteten Stift (Abb. 1 bis 6) bzw. über einen parallel zu dem von dem erstgenannten Umlenkstift ablaufenden Bandteil liegenden, zweiten Umlenkstift (Abb. 7 bis 9) geführt ist. Die gegenseitige Anordnung der Stifte ist so, daß der auf den erstgenannten Umlenkstift auflaufende Bandteil und der von diesem ablaufende, umgelenkte Bandteil in zwei zueinander und zur Achse des zu umwickelnden Produktes (Kabels) parallelen Ebenen liegen. Hierdurch soll aber insbesondere ein geringstmöglicher Abstand der Bandrollen von dem zu umwickelnden Produkt (Kabel) erreicht werden. Ferner soll das Anlegen der Bänder an das Kabel erleichtert werden. Da alle bei diesem bekannten Bandwickler vorgesehenen Umlenkstifte zylindrisch ausgebildet sind, treten hier ebenfalls die oben bereits geschilderten Probleme auf.

Bei einer aus der US-A-3 099 190 bekannten "Streifen-Wickelvorrichtung" ist kein Umlenkdorn im Sinne der vorliegenden Erfindung beschrieben, sondern vielmehr eine "Umlenkeinrichtung" (Wickelführung) aus mehreren Rollen, die sich zwischen zwei Scheiben etwa in Längsrichtung des zu umwikkelnden Produktes erstrecken und dabei auf einem das Produkt etwa zur Hälfte umschließenden Halbkreis bzw. Halbzylinder liegend "hintereinanderher" um das Produkt herumgeführt werden. Dabei sind die einzelnen Rollen jeweils derart winklig zueinander angeordnet, daß hier zwischen den einzelnen Rollen und dem bandförmigen Material jeweils Berührungsgeraden gebildet sind, die senkrecht zur Bandlängsachse angeordnet sind. Allerdings bedingt diese spezielle Ausgestaltung der "Umlenkeinrichtung", daß die das bandförmige Material enthaltende Wickeltrommel das Produkt konzentrisch umschließend zusammen mit der Umlenkeinrichtung rotiert, was im Vergleich zu einer "neben" dem zu umwickelnden Produkt um eine parallele Achse drehbar gelagerten Wickeltrommel wesentliche Nachteile bei einem Auswechseln der Trommel verursacht.

Der vorliegenden Erfindung liegt die Aufgabe zugrunde, die Bandagiermaschine der eingangs beschriebenen, gattungsgemäßen Art derart zu verbessern, daß auch zug- bzw. reißempfindliche Materialien mit hohen Wickelgeschwindigkeiten verarbeitet werden können.

Erfindungsgemäß wird dies dadurch erreicht, daß der Umlenkdorn derart in Abhängigkeit von dem Winkel α diaboloartig doppelkonisch ausgebildet ist, daß bei Umschlingung des Umlenkdorns durch das bandförmige Material sowohl am Anfang als auch am Ende der Umschlingung jeweils eine Berührungsgerade zwischen der Umfangsfläche des Umlenkdornes und dem bandförmigen Material gebildet ist, die ebenso wie alle zu diesen Berührungsgeraden parallel auf der Oberfläche des bandförmigen Materials liegenden Berührungsgeraden senkrecht zur Bandlängsachse angeordnet sind, wobei die Umfangsfläche des Umlenkdornes derart antreibbar ist, daß die Relativgeschwindigkeit zwischen der Umfangsfläche und dem bandförmigen Material gleich Null ist.

Durch diese vorteilhafte Ausgestaltung ist einerseits die Reibung zwischen dem Umlenkdorn und dem bandförmigen Material eliminiert, so daß beim Wickelvorgang sehr viel geringere Zugkräfte als bisher auftreten, und andererseits entstehen trotz der Bewegung der Umlenkdorn-Umfangsfläche während des Wickelvorganges auf dem Umlenkdorn keinerlei quer zur Bandlängsachse wirkende Kraftkomponenten, da alle Berührungsgeraden zwischen dem Umlenkdorn und dem Band senkrecht zur Bandlängsachse angeordnet sind. Hierdurch können auch mit den zugempfindlichsten Bandmaterialien Wickeldrehzahlen von bis zu 600 Umdrehungen pro Minute erreicht werden.

Weitere vorteilhafte Ausgestaltungsdmerkmale sind in den Unteransprüchen enthalten.

Anhand der Zeichnung soll im folgenden die Erfindung beispielhaft näher erläutert werden. Dabei zeigen:
- Fig. 1: eine Vorderansicht auf die Wickelscheibe einer Bandagiermaschine mit einem herkömmlichen, zylindrischen Umlenkdorn,
- Fig. 2: eine Draufsicht auf die Wickelscheibe in Pfeilrichtung II gemäß Fig. 1,
- Fig. 3 und 4: Perspektivansichten einer möglichen Ausführungsform eines erfindungsgemäßen Umlenkdorns und
- Fig. 5: eine Ansicht des erfindungsgemäßen Umlenkdornes in Peilrichtung V gemäß Fig. 4.

Eine erfindungsgemäße Bandagiermaschine 1 weist einen Maschinenrahmen 2 auf, der eine Wickelscheibe 3 trägt, die um eine zur Scheibenfläche senkrechte, vorzugsweise horizontale Drehachse 4 rotierend antreibbar ist. Die Wickelscheibe 3 weist eine mit der Drehachse 4 fluchtende Öffnung 5 zum Durchführen eines mit einem bandförmigen Material 6 zu umwickelnden langgestreckten Produktes 7, wie Kabel, Schläuche, Rohre usw., auf, wobei die Drehachse 4 der Wickelscheibe 3 und die Längsachse 9 des zu bandagierenden Produktes 7 zusammenfallen.

Die Wickelscheibe 3 trägt eine Wickeltrommel 10 für das Bandmaterial 6, die um eine zur Drehachse 4 der Wickelscheibe 3 parallele Achse 11 drehbar gelagert ist. Bei Rotation der Wickelscheibe 3 wird somit die Wickeltrommel 10 mit dem bandförmigen Material 6 um das langgestreckte Produkt 7 herumgeführt. Zum Umlenken des Bandmaterials 6 in Richtung des zu umwickelnden Produktes 7 ist auf der Wickelscheibe 3 ein Umlenkdorn 12 angeordnet, dessen Längsachse 13 in einem Winkel α zu Drehachse 11 der Wickeltrommel 10 angeordnet ist, wodurch das bandförmige Material 6 um einen Umlenkwinkel 2 α umgelenkt wird (Fig.2).

Zum Bandagieren wird die Wickelscheibe 3 in Richtung des Pfeiles 14 in Fig. 1 in Rotation versetzt und das langgestreckte Produkt 7 mit einer an die Drehzahl der Wickelscheibe 3 angepaßten Vorschubgeschwindigkeit in Richtung des Pfeiles 15 in Fig. 2 durch die Öffnung 5 der Wickelscheibe 3 hindurchgeführt.

Darüber hinaus ist es mit der erfindungsgemäßen Bandagiermaschine 1 aber auch möglich, bandagierte Produkte wieder auszuwickeln, indem die Wickelscheibe 3 in Pfeilrichtung 16 gedreht und das langgestreckte Produkt 7 in Pfeilrichtung 17 bewegt wird. In diesem Fall ist ein Antrieb der Wickeltrommel 10 vorgesehen, um das abgewickelte Bandmaterial 6 wieder aufwickeln zu können.

Während des Wickelns und/oder Abwickelns sorgt eine auf der Wickelscheibe 3 angeordnete Kraftmeßvorrichtung 19 durch Regelung der Bremsung und/oder des Antriebes der Wickeltrommel 10 für eine gleichmäßige Spannung des Bandmaterials 6. Zum Antrieb der Wickeltrommel 10 dient zweckmäßigerweise ein regelbarer Gleichstromantrieb.

Erfindungsgemäß ist nun der Umlenkdorn 12 (Fig. 3 bis 5) derart in Abhängigkeit von dem Winkel α diaboloförmig doppelkonisch ausgebildet, daß bei Umschlingung des Umlenkdornes 12 durch das bandförmige Material 6 am Anfang der Umschlingung eine Berührungsgerade zwischen dem Umlenkdorn 12 und dem bandförmigen Material 6 gebildet ist, die ebenso wie alle zu dieser Berührungsgeraden parallel auf der Bandebene liegenden Berührungsgeraden senkrecht zur Bandlängsachse 21 angeordnet sind. Weiterhin ist die Umfangsfläche des Umlenkdornes 12 erfindungsgemäß derart antreibbar, daß die zwischen ihr und dem bandförmigen Material 6 auftretende Relativgeschwindigkeit gleich Null ist, wodurch keinerlei Reibung zwischen dem Umlenkdorn 12 und dem bandförmigen Material 6 mehr auftreten kann.

Im dargestellten Ausführungsbeispiel der Erfindung ist die Umfangsfläche des Umlenkdornes 12 von über den Umfang verteilt angeordneten Stangen 22 gebildet, deren Enden auf zwei bezüglich der Längsachse 13 des Umlenkdornes 12 konzentrischen Kreisen 23 gleichen Durchmessers angeordnet und gleichmäßig voneinander beabstandet sind. Diese Stangen 22 sind in Fig.3 in zueinander paralleler Anordnung dargestellt, wodurch der durch die Umfangsfläche, .d.h. seine Hüllfläche, begrenzte Umlenkdorn 12 zylindrisch ist. Durch gemeinsame Drehung der Enden der Stangen 22, d.h. des Kreisbogens 23 um die Achse 13 relativ zu den gegenüberliegenden Stangenenden in Richtung des Doppelpfeiles 24 wird dann die in Fig. 4 dargestellte Anordnung der Stangen 22 erreicht; der durch die Umfangsfläche, d.h. die Hüllfläche, begrenzte Körper ist hierdurch erfindungsgemäß doppelkonisch und diaboloartig ausgebildet. Die Anpassung der Ausbildung des Umlenkdornes 12 an den Winkel α kann somit vorteilhafterweise durch das Maß der gegenseitigen verdrehung der gegenüberliegenden Kreise 23 erfolgen.

Um zu erreichen, daß die Relativgeschwindigkeit zwischen der Umfangsfläche des Umlenkdornes 12 und dem Bandmaterial 6 gleich Null ist, sind erfindungsgemäß drei Ausbildungen möglich. Erstens kann der ganze Umlenkdorn 12 um seine Längsachse 13 drehbar gelagert sein, zweitens können die Stangen 22 an dem Umlenkdorn 12 drehbar gelagert sein und drittens können die Stangen 22 drehbar gelagerte Hülsen (nicht dargestellt) tragen.

Es ist vorteilhaft, wenn die Stangen 22 zwischen zwei auf einer zentrischen Achse 25 angeordneten Scheiben 26 befestigt sind, die in Längsrichtung der Achse 25 voneinander beabstandet und parallel zueinander angeordnet sind, wobei die Achse 25 senkrecht zu den Scheiben 26 angeordnet ist.

Bei einer bevorzugten Ausführungsform der Erfindung ist die Achse 25 des Umlenkdornes 12 zur Einstellung des Winkels α schwenkbeweglich auf der Wickelscheibe 3 gelagert, da hierdurch auch der Umlenkwinkel 2 α einstellbar ist. Zur erforderlichen Anpassung der Form der Umfangsfläche des Umlenkdornes 12 an den Winkel α ist in diesem Fall erfindungsgemäß zumindest eine der Scheiben 26 auf der Achse 25 verdrehbar gelagert. Die Stangen 22 sind über Gelenkverbindungen an den Scheiben 26 befestigt.

Zweckmäßigerweise kann in diesem Fall eine der auf der Achse 25 verdrehbaren Scheiben 26 derart mechanisch mit der Wickelscheibe 3 verbunden sein, daß bei Verschwenken des Umlenkdornes 12 zum Einstellen des Winkels α eine automatische Verdrehung der Scheibe 26 relativ zu der anderen Scheibe 26 erfolgt. Hierdurch wird vorteilhafterweise die Ausbildung des Umlenkdornes 12 selbsttätig an den jeweils eingestellten Winkel α angepaßt.

In Fig. 5 ist das den Umlenkdorn 12 umschlingende bandförmige Material 6 sowie dessen Längsachse 21 durch Strichpunktlinien angedeutet. Hieraus wird deutlich, daß der Winkel 27 zwischen jeder jeweils eine Berührungsgerade darstellenden Stange 22 und der Bandlängsachse 21 90° beträgt, das bandförmige Material 6 aber dennoch um den Winkel 2 α umgelenkt wird.

Neben der beschriebenen vorteilhaften Ausbildung des Umlenkdornes 12 liegt es im Rahmen der Erfindung, diesen aus einem massiven Vollmaterial oder mit einer vollflächigen Umfangsfläche auszubilden, die dann an einen bestimmten Winkel α angepaßt ist.

## Patentansprüche

1. Bandagiermaschine (1) zum Umwickeln von langgestreckten Produkten (7), wie Schläuche, Kabel oder Rohre, mit einem bandförmigen Material (6), mit einer Wickelscheibe (3), die um eine zur Scheibenfläche senkrechte Drehachse (4) rotierend antreibbar ist und eine mit der Drehachse (4) fluchtende Öffnung (5) zum Durchführen des langgestreckten Produktes (7) in Richtung der Drehachse (4) aufweist, mit einer auf der Wickelscheibe (3) um eine zu deren Drehachse (4) parallele Achse (11) drehbar gelagerten Wickeltrommel (10) für das bandförmige Material (6) sowie mit einem auf der Wickelscheibe (3) angeordneten Umlenkdorn (12), wobei zur Umlenkung des bandförmigen Materials (6) in Richtung des zu umwickelnden Produktes (7) die Längsachse (13) des Umlenkdorns (12) einen Winkel α mit der Drehachse (11) der Wickeltrommel (10) einschließt,
**dadurch gekennzeichnet,** daß der Umlenkdorn (12) derart in Abhängigkeit von dem Winkel α diaboloartig doppelkonisch ausgebildet ist, daß bei Umschlingung des Umlenkdorns (12) durch das bandförmige Material (6) sowohl am Anfang als auch am Ende der Umschlingung jeweils eine Berührungsgerade zwischen der Umfangsfläche des Umlenkdornes (12) und dem bandförmigen Material (6) gebildet ist, die ebenso wie alle zu diesen Berührungsgeraden parallel auf der Oberfläche des bandförmigen Materials (6) liegenden Berührungsgeraden senkrecht zur Bandlängsachse (21) angeordnet sind, wobei die Umfangsfläche des Umlenkdornes (12) derart antreibbar ist, daß die Relativgeschwindigkeit zwischen der Umfangsfläche und dem bandförmigen Material (6) gleich Null ist.

2. Bandagiermaschine nach Anspruch 1,
**dadurch gekennzeichnet,** daß die Umfangsfläche des Umlenkdornes (12) von über den Umfang verteilt angeordneten Stangen (22) gebildet ist, deren Enden auf zwei bezüglich der Längsachse (13) des Umlenkdornes (12) konzentrischen Kreisen (23) gleichen Durchmessers angeordnet und gleichmäßig voneinander beabstandet sind, und deren einseitige Enden gemeinsam entlang der konzentrischen Kreise (23) um die Längsachse (13) relativ zu den anderseitigen Enden verdreht sind.

3. Bandagiermaschine nach Anspruch 1 oder 2,
**dadurch gekennzeichnet,** daß der Umlenkdorn (12) auf der Wickelscheibe (3) um seine Längsachse (13) drehbar gelagert ist.

4. Bandagiermaschine nach Anspruch 2,
**dadurch gekennzeichnet,** daß die Stangen (22) an dem Umlenkdorn (12) um ihre Längsachsen drehbar gelagert sind.

5. Bandagiermaschine nach Anspruch 2,
**dadurch gekennzeichnet,** daß die Stangen (22) um ihre Längsachsen drehbar gelagerte Hülsen tragen.

6. Bandagiermaschine nach einem der Ansprüche 2 bis 5,
**dadurch gekennzeichnet,** daß die Stangen (22) zwischen zwei auf einer zentrischen Achse (25) angeordneten Scheiben (26) befestigt sind, die in Längsrichtung der Achse (25) voneinander beabstandet und parallel zueinander angeordnet sind, wobei die Achse (25) senkrecht zu den Scheiben (26) angeordnet ist und wobei die Scheiben (26) gemeinsam mit dem Enden der Stangen (22) um die Längsachse (13) relativ zueinander verdreht sind.

7. Bandagiermaschine nach einem der Ansprüche 2 bis 6,
**dadurch gekennzeichnet,** daß der Umlenkdorn (12) zur Einstellung des Winkels α schwenkbeweglich auf der Wickelscheibe (3) gelagert ist.

8. Bandagiermaschine nach einem der Ansprüche 6 oder 7,
**dadurch gekennzeichnet,** daß zumindest eine der Scheiben (26) auf der Achse (25) verdrehbar ist und die Stangen (22) über Gelenkverbindungen an den Scheiben (26) befestigt sind.

9. Bandagiermaschine nach einem der Ansprüche 6 bis 8,
**dadurch gekennzeichnet,** daß eine der auf der Achse (25) verdrehbaren Scheiben (26) derart mechanisch mit der Wickelscheibe (3) verbunden ist, daß bei Verschwenken des Umlenkdornes (12) zum Einstellen des Winkels α eine automatische Verdrehung der Scheibe (26) relativ zu der anderen Scheibe (26) erfolgt.

## Claims

1. Bandaging machine (1) for winding round long products (7), such as hoses, cables or tubes, having a band-type material (6), having a winding plate (3) which may be driven to rotate about an axis (4) of rotation perpendicular to the plate surface and which has an opening (5), in alignment with the axis (4) of rotation, for guiding through the long product (7) in the direction of the axis (4) of rotation, having a winding drum (10), rotatably mounted on the winding plate (3) about an axis (11) parallel to the axis (4) of rotation thereof, for the band-type material (6), and having a deflection mandrel (12) arranged on the winding plate (3), for deflecting the band-type material (6) in the direction of the product (7) to be wound round, the longitudinal axis (13) of the deflection mandrel (12) enclosing an angle α with the axis (11) of rotation of the winding drum (10), characterized in that the deflection mandrel (12) is constructed in dependence on the angle a to be double-conical in the manner of a diabolo such that on wrapping the band-type material (6) round the deflection mandrel (12) a respective contact line is formed between the peripheral surface of the deflection mandrel (12) and the band-type material (6), both at the beginning as well as at the end of wrapping, which like all the contact lines lying parallel to these contact lines on the surface of the band-type material (6) are arranged perpendicular to the longitudinal axis (21) of the band, the peripheral surface of the deflection mandrel (12) being drivable such that the relative speed between the peripheral surface and the band-type material (6) is equal to zero.

2. Bandaging machine according to Claim 1, characterized in that the peripheral surface of the deflection mandrel (12) is formed by rods (22) arranged distributed over the periphery, the ends of which rods are arranged on two circles (23) of equal diameter concentric with respect to the longitudinal axis (13) of the deflection mandrel (12) and are evenly spaced from one another, and the ends of which on one side are rotated together along the concentric circles (23) about the longitudinal axis (13) relative to the ends on the other side.

3. Bandaging machine according to Claim 1 or 2, characterized in that the deflection mandrel (12) on the winding plate (3) is mounted rotatably about its longitudinal axis (13).

4. Bandaging machine according to Claim 2, characterized in that the rods (22) on the deflection mandrel (12) are mounted rotatably about their longitudinal axes.

5. Bandaging machine according to Claim 2, characterized in that the rods (22) have sleeves mounted rotatably about their longitudinal axes.

6. Bandaging machine according to one of Claims 2 to 5, characterized in that the rods (22) are secured between two plates (26) which are arranged on a central axis (25), are spaced from one another in the longitudinal direction of the axis (25) and are arranged parallel to one another, the axis (25) being arranged perpendicular to the plates (26) and the plates (26) together with the ends of the rods (22) being rotated about the longitudinal axis (13) relative to one another.

7. Bandaging machine according to one of Claims 2 to 6, characterized in that the deflection mandrel (12) is pivotally mounted on the winding plate (3) for adjusting the angle α.

8. Bandaging machine according to one of Claims 6 or 7, characterized in that at least one of the plates (26) may be rotated on the axis (25) and the rods (22) are secured to the Plates (26) by way of hinge connections.

9. Bandaging machine according to one of Claims 6 to 8, characterized in that one of the plates (26) which may be rotated on the axis (25) is connected mechanically to the winding plate (3) such that on pivoting the deflection mandrel (12) for adjusting the angle α the plate (26) rotates automatically relative to the other Plate (26).

## Revendications

1. Machine à envelopper (1) des produits allongés (7), tels que tuyaux flexibles, câbles ou tuyaux, en les entourant d'une matière en bandes (6), comprenant un disque d'enroulement (3) monté rotatif autour d'un axe (4) perpendiculaire à la surface du disque et présentant une ouverture (5) alignée avec l'axe de rotation (4) pour le passage du produit allongé (7) dans la direction de l'axe de rotation (4), cette machine comprenant en outre un tambour (10), disposé rotatif sur le disque d'enroulement (3) autour d'un axe (11) parallèle à l'axe de rotation (4) du disque, ce tambour portant la matière en bande (6), ainsi qu'un mandrin de déviation (12), l'axe longitudinal (13) du mandrin (12) délimitant avec l'axe de rotaion (11) du tambour (10) un angle α pour dévier le ruban (6) dans la direction du produit (7) à envelopper,
caractérisée par le fait que mandrin de déviation (12) est réalisé sous la forme d'un cône double en fonction de l'angle α et à la manière d'un diabolo afin que, lorsque le mandrin de déviation (12) est entouré par la matière en bande (6), il se forme, aussi bien au début qu'à la fin du tour, respectivement une droite de contact entre la surface circonférientielle du mandrin (12) et la matière en bande (6), ces droites étant disposées, comme toutes les droites de contact parallèles à ces droites de contact situées sur la surface de la matière en bande (6), perpendiculairement à l'axe longitudinal (21) de la bande, la surface circonférentielle du mandrin de déviation (12) pouvant être entrainée de manière à ce que la vitesse relative entre la surface circonférentielle et la matière en bande (6) soit égale à zéro.

2. Machine à envelopper selon la revendication 1,
caractérisée par le fait que la surface circonférentielle du mandrin de déviation (12) est formée par des tiges (22) réparties sur la circonférence dont les extrémités sont disposées à distance égale sur deux cercles (23) de même diamètre, concentriques à l'axe longitudinal (13) du mandrin (12), les extrémités d'un côté ayant toutes subies une torsion le long des cercles concentriques (23) autour de l'axe longitudinal (13) par rapport aux extrémités de l'autre côté.

3. Machine à envelopper selon la revendication 1 ou 2,
caractérisée par le fait que le mandrin (12) est monté sur le disque d'enroulement (3) rotatif autour de son axe longitudinal (13).

4. Machine à envelopper selon la revendication 2,
caractérisée par le fait que les tiges (22) sont montées sur le mandrin (12) rotatives autour de leur axe longitudinal.

5. Machine à envelopper selon la revendication 2,
caractérisée par le fait que les tiges (22) portent des manchons montés rotatifs autour de leurs axes longitudinaux.

6. Machine à envelopper selon l'une des revendications 2 à 5,
caractérisée par le fait que les tiges (22) sont fixées entre deux disques (26) montés sur un axe central (25), ces disques étant montés avec un certain écart entre eux dans la direction longitudinale de l'axe (25) et parallèles entre eux, l'axe (25) étant disposé perpendiculairement aux disque (26) et les disques (26) ayant subi une torsion l'un par rapport à l'autre, en même temps que les extrémités des tiges (22), autour de l'axe longitudinal (13).

7. Machine à envelopper selon l'une des revendications 2 à 6,
caractérisée par le fait que le mandrin (12) est monté pivotant sur le disque d'enroulement (3) en vue du réglage de l'angle α.

8. Machine à envelopper selon l'une des revendications 6 ou 7,
caractérisée par le fait qu'au moins un des disques (26) peut subir une torsion sur l'axe (25) et que les tiges (22) sont fixées par des articulations sur les disques (26).

9. Machine à envelopper selon l'une des revendications 6 à 8,
caractérisée par le fait qu'un des disques (26) pouvant subir une torsion sur l'axe (25) est relié mécaniquement au disque d'enroulement (3) de manière telle que, lors d'un pivotement du mandrin (12) pour régler l'angle α , il se produise une torsion automatique du disque (26) par rapport à l'autre disque (26).
